# EUROPÄISCHE PATENTSCHRIFT

(11) **EP 0 890 063 B1**
(45) Veröffentlichungstag und Bekanntmachung des Hinweises auf die Patenterteilung: **07.08.2002**
(21) Anmeldenummer: 97902226.6
(22) Anmeldetag: 25.01.1997
(51) Int. Cl.: F25B 9/14, F25B 9/10

(54) **MEHRSTUFIGE TIEFTEMPERATURKÄLTEMASCHINE**
MULTISTAGE LOW-TEMPERATURE REFRIGERATION MACHINE
MACHINE FRIGORIFIQUE BASSE TEMPERATURE MULTI-ETAGEE

(30) Priorität: 29.03.1996 DE 19612539
(43) Veröffentlichungstag der Anmeldung: 13.01.1999
(73) Patentinhaber: Leybold Vakuum GmbH, 50968 Köln (DE)
(72) Erfinder: HÄFNER, Hans-Ulrich, D-50996 Köln (DE); HEIDEN, Christoph, D-35440 Linden (DE); THUMMES, Günter, D-22559 Hamburg (DE)
(74) Vertreter: Leineweber, Jürgen, Dipl.-Phys.
(86) Internationale Anmeldenummer: EP9700342
(87) Internationale Veröffentlichungsnummer: WO9737174

(56) Entgegenhaltungen:
- DE-A- 4 234 678
- FR-A- 1 442 415
- GB-A- 2 301 426
- US-A- 3 721 101
- US-A- 5 152 147
- US-A- 5 381 666
- US-A- 5 387 252
- US-A- 5 412 952
- US-A- 5 485 730

## Beschreibung

Die Erfindung bezieht sich auf einen kryostat mit einer mehrstufigen Tieftemperaturkältemaschine mit einer ersten Stufe, die als Verdränger-Refrigerator ausgebildet ist, sowie mit mindestens einer weiteren Stufe, die als Pulsrohr-Refrigerator ausgebildet ist.

Unter einem Verdränger-Refrigerator soll eine Gifford McMahon-, Stirling- oder ähnliche Kältemaschine verstanden werden siehe zum Beispiel die Dokumente US-A-5 485 730 und FR-A-1 442 415. Einstufige Kältemaschinen dieser Art weisen einen Arbeitsraum mit einem Verdränger auf. Der Arbeitsraum wird alternierend mit einer Hochdruck- und einer Niederdruck-Gasquelle derart verbunden, daß während der erzwungenen Hin- und Herbewegung des Verdrängers ein thermodynamischer Kreisprozeß abläuft. Das Arbeitsgas wird über einen vorzugsweise innerhalb des Verdrängers untergebrachten Regenerator (Wärmespeicher zum Vorkühlen des eintretenden Gases) im Kreislauf geführt. Während des Betriebs der Kältemaschine wird einem der beiden Enden des Arbeitsraumes Wärme entzogen. Mit einem einstufigen Refrigerator dieser Art und Helium als Arbeitsgas lassen sich Temperaturen bis hinab auf 10-30 K erzeugen. Verdränger-Refrigeratoren haben den Vorteil einer relativ hohen Leistung und sind technisch theoretisch gut verstanden. Ihr Nachteil liegt in der Erzeugung von Vibrationen, verursacht durch die Masse des sich hin und her bewegenden Verdrängers.

Bekannt sind weiterhin nach dem Pulsrohr-Prinzip arbeitende Kältemaschinen. Diese umfassen einen Bereich mit einem stationären Regenerator, in dem einströmendes Gas durch Wärmeaustausch mit dem Regeneratormaterial vorgekühlt wird, sowie ein Pulsrohr, in das von einer Seite her (kaltes Ende) periodisch Arbeitsgas aus dem Regeneratorbereich ein- und ausströmt. An das andere Ende (warmes Ende) des Pulsrohres ist vorzugsweise über eine Engstelle ein abgeschlossenes Volumen angeschlossen. Über geeignete Wahl dieser Drosselstelle läßt sich die Phasenlage zwischen Massendurchsatz und Druckvariation im Pulsrohrbereich zur Erzielung optimaler Leistung beeinflussen. Neben dieser beschriebenen Möglichkeit ("Orifice Pulse Tube") gibt es auch noch andere Ausführungsformen ("Double Inlet", "4-valve") zur Modifizierung der Phasenlage. Der Wirkungsgrad von Kältemaschinen dieser Art ist begrenzt. Ihr Vorteil liegt darin, daß sie keine Vibrationen erzeugen, da sie keine bewegten Teile beinhalten.

Durch den Vortrag "A Hybrid two-stage Refrigerator Operated at Temperature below 4 K" auf der "Cryogenic Engineering Conference" Columbus, OH, im Juli 1995 ist es bekannt, einen Verdränger-Refrigerator mit einem Pulsrohr-Refrigerator zu kombinieren. Der Verdränger-Refrigerator bildet die erste Stufe, der Pulsrohr-Refrigerator die zweite Stufe einer mehrstufigen Tieftemperatur-Kältemaschine. Um zu erreichen, daß das kalte Ende des Verdränger-Refrigerators und das warme Ende des Pulsrohr-Refrigerators die gleiche Temperatur haben, ist eine aus einer starren Kupferplatte bestehende Wärmebrücke vorgesehen, welche jeweils mit den genannten Enden der beiden Refrigeratoren gut wärmeleitend verbunden ist. Infolge dieser starren Verbindung werden vom Verdränger-Refrigerator erzeugte Vibrationen auf den Pulsrohr-Refrigerator übertragen. Zur Kühlung vibrationsempfindlicher Objekte ist deshalb die vorbekannte kombinierte Kältemaschine nicht geeignet.

Der vorliegenden Erfindung liegt die Aufgabe zugrunde, bei einer kombinierten Kältemaschine der eingangs erwähnten Art zumindest im Bereich der zweiten bzw. weiteren Stufe vom Vorteil der Vibrationsfreiheit des Pulsrohr-Refrigerators Gebrauch machen zu können.

Diese Aufgabe wird durch die Merkmalen des Anspruchs 1 gelöst. Durch das flexible Bauteil kann der Pulsrohr-Refrigerator von den Vibrationen des Verdränger-Refrigerators freigehalten werden. Das kalte Ende der weiteren, als Pulsrohr-Refrigerator ausgebildeten zweiten Stufe kann deshalb ohne weiteres mit vibrationsempfindlichen Objekten, Geräten oder dergleichen thermisch gekoppelt werden.

Weitere Vorteile und Einzelheiten der Erfindung sollen anhand von in den Figuren 1 bis 4 schematisch dargestellten Ausführungsbeispielen erläutert werden. Es zeigen:
- Figuren 1 und 2 kombinierte Kältemaschinen nach der Erfindung mit unterschiedlichen Zuführungen des Arbeitsgases zum Pulsrohr-Refrigerator,
- Figur 3 den Einsatz einer Kältemaschine nach der Erfindung in einem Kryostaten, der der Kühlung von Magneten mit flüssigem Helium dient, und
- Figur 4 eine Kryostaten mit einer Kältemaschine nach der Erfindung, in welchem Magnete unmittelbar gekühlt werden.

Der in den Figuren 1 und 2 dargestellte Verdränger-Refrigerator 1 hat ein Gehäuse, welches aus den beiden Teilen 2 und 3 besteht. Im Gehäuseteil 2 ist der zylindrische Arbeitsraum 4 für den Verdränger 6 untergebracht. Im Verdränger 6 befindet sich der Regenerator 7.

Der Verdränger 6 ist im Falle eines pneumatischen Antriebs mit einem Antriebskolben 8 ausgerüstet, dessen zugehöriger Zylinder 9 in einer Führungsbuchse 10 untergebracht ist, die den Arbeitsraum 4 zum Gehäuseteil 3 hin abschließt. Die Führungsbuchse 10 ist mit Bohrungen zum Verteilen des von einem Drehventil gesteuerten Hochund Niederdruckgases auf das Steuervolumen (9) sowie in den eigentlichen Arbeitsraum ausgestattet. Die Bohrungen 11 münden in den Arbeitsraum 4 und dienen der Versorgung dieses Raumes mit Arbeitsgas. Die Bohrung 13 mündet in eine Querbohrung 14, die mit einer Ringnut 15 in der Außenwandung der Führungsbuchse 10 verbunden ist. Hierüber wird die Niederdruckseite in die Ventilsteuerung eingespeist. Zwei weitere Bohrungen 12 sind durch strichpunktierte Linien angedeutet. Sie dienen dem pneumatischen Antrieb des Verdrängers 6. Die verschiedenen Bohrungen liegen in von der Zeichenebene unterschiedlichen Ebenen, so daß sie einander nicht kreuzen, was durch die Strichelung beziehungsweise Strichpunktierung angedeutet ist.

Im Gehäuseteil 3 ist der Steuermotor 16 untergebracht, der über die Welle 17 das Steuerventil 18 betätigt. Dieses Steuerventil 18 dient in an sich bekannter Weise der Versorgung der verschiedenen Bohrungen mit unter Hochdruck und unter Niederdruck stehendem Arbeitsgas, vorzugsweise Helium. Das Arbeitsgas wird außerhalb des Refrigerators 1 durch die Leitung 22 mit dem Kompressor 21 im Kreislauf 23 geführt. Der Hochdruckanschluß 19 am Refrigerator 1 steht mit der Hochdruckseite des Kompressors 21, der Niederdruckanschluß 20 mit der Niederdruckseite des Kompressors 21 in Verbindung.

Der beispielhaft dargestellte Pulsrohr-Refrigerator 25 umfaßt das Pulsrohr 26, an dessen warmen Ende das Gasvolumen 27 über die Engstelle 28 angeschlossen ist. Ein im Bereich des kalten Endes des Pulsrohres 26 befindlicher Kaltflansch ist mit 29 bezeichnet. Die Gasversorgung des Pulsrohres erfolgt über die Leitung 31, in der sich der Regenerator 32 befindet.

Beim Ausführungsbeispiel nach Figur 1 erfolgt die Gasversorgung des Pulsrohres 26 aus dem Arbeitsgaskreislauf 23 mit dem Kompressor 21. Dazu mündet die Gasversorgungsleitung 31 in zwei Leitungen 34 und 35, die jeweils mit einem Steuerventil 36 bzw. 37 ausgerüstet sind. Die Leitung 34 steht mit der Hochdruckseite des Kompressors 21 in Verbindung. Das Steuerventil 36 ist so angeordnet, daß Arbeitsgas durch die Leitungen 34 und 31 zum Pulsrohr 26 strömen kann. Die Leitung 35 steht mit der Niederdruckseite des Kompressors 21 in Verbindung. Das Steuerventil 37 ist so angeordnet, daß in umgekehrter Richtung strömendes Gas durch die Leitungen 31 und 35 in den Arbeitsgaskreislauf 23 strömen kann.

Um das zum Pulsrohr 26 strömende Arbeitsgas vorkühlen zu können, sind zwei Wärmetauscher 41 und 42 vorgesehen. Der erste Wärmetauscher 41, vorzugsweise ein regenerativer Wärmetauscher, ist vom hin- und rückströmenden Arbeitsgas durchsetzt. Das jeweils vom Pulsrohr 26 in den Arbeitsgaskreislauf 23 zurückströmende Gas kühlt das jeweils zum Pulsrohr 26 strömende Gas vor. Der zweite Wärmetauscher 42 steht über eine Wärmebrücke 43 mit der kalten Seite des Verdränger-Refrigerators 1 in Verbindung. Im Wärmetauscher 42 wird das zum Pulsrohr-Refrigerator 25 strömende Gas auf die Temperatur der kalten Seite des Verdränger-Refrigerators 1 gekühlt.

Beim Ausführungsbeispiel nach Figur 2 mündet die Gasversorgungsleitung 31 im Bereich der kalten Seite des Verdränger-Refrigerators 1 in den Arbeitsraum 4. Die Versorgung des Pulsrohr-Refrigerators 25 erfolgt mit unmittelbar aus dem Kaltteil des Verdränger-Refrigerators 1 stammendem Arbeitsgas. Diese Ausführungsform hat gegenüber der Ausführungsform nach Figur 1 den Vorteil eines insgesamt einfacheren Aufbaus, hat aber auch den Nachteil, daß die Zyklusfrequenz (Hochdruck/Niederdruck-Umschaltung) für die Verdrängermaschine und den Pulsrohrteil stets identisch sind, was zur Erreichung optimaler Kühlleistungen an beiden Stufen hinderlich sein kann.

Um die Übertragung von Vibrationen, erzeugt vom Verdränger-Refrigerator 1, auf den Pulsrohr-Refrigerator 25 zu vermeiden, ist die Leitung 31 bei beiden Ausführungsbeispielen mit einem flexiblen Bauteil 45 ausgerüstet. Dieses kann beispielsweise ein metallischer Wellschlauchabschnitt (Edelstahl) sein. Auch der Einsatz eines aus Kunststoff bestehenden Schlauchabschnittes ist möglich. Beim Ausführungsbeispiel nach Figur 1 besteht auch die Möglichkeit, die Wärmebrücke 43 flexibel zu gestalten, um eine Vibrationsübertragung zu verhindern.

Bei einer dritten, in den Figuren 1 und 2 nicht dargestellten Alternative erfolgt der Betrieb der beiden Maschinen 1 und 25 mit separaten Kompressoren. Durch z.B. den Einsatz eines Linearkompressors für die Pulsrohr-Maschine kann die Ventilsteuerung entfallen. Auch bei dieser Version kann die Vibrationsentkopplung durch ein flexibles Bauteil erreicht werden.

Die Figuren 3 und 4 zeigen als Anwendungsbeispiele zwei mit einer Kältemaschine nach der Erfindung ausgerüstete Kryostate. Sie dienen der Kühlung von supraleitenden Magneten 52. Andere Objekte, bei denen eine Flüssigheliumoder direkte Kühlung eingesetzt werden könnte, sind z.B.
- supraleitende Zuleitungen und Drähte,
- supraleitende (Josephson)-Schaltelemente,
- zu kühlende Sensoren (wegen Supraleitung oder Rauschunterdrückung),
- zu kühlende Elektronik-Bauteile (Rauschunterdrückung),
- Kryopump-Anordnungen.

Die bei den dargestellten Ausführungsbeispielen zu kühlenden Magnete 52 sind kreisringförmig im Kryostatgehäuse 53 angeordnet und umgeben einen zentralen Untersuchungsraum 54. Zwischen den Magneten 52 und dem äußeren Kryostatgehäuse 53 befindet sich jeweils eine von einem Strahlungsschild 55 gebildete thermische Abschirmstufe.

Beim Ausführungsbeispiel nach Figur 3 sind die Magneten 52 in einem mit Flüssigkältemittel, vorzugsweise Helium gefüllten, im Querschnitt kreisringförmigen Tank 56 untergebracht. Sein Helium-Einfüllstutzen 57 ist mit einem Sicherheitsventil 58 ausgerüstet. Die erfindungsgemäße Kältemaschine 1, 25 hat die Aufgabe, den flüssig Helium Tank auf einer Temperatur von ca. 4,2 K (Siedetemperatur des Kältemittels) zu halten, um so ein Verdampfen der Kühlflüssigkeit zu verhindern, bzw. verdampftes Kältemittel rückzukondensieren. Dazu ist das kalte Ende des Pulsrohres 26 über eine Wärmebrücke 59 mit dem Einfüllstutzen 57 thermisch gekoppelt. Die Ankopplungsstelle 60 liegt in unmittelbarer Nähe der Mündung des Einfüllstutzens 57 in den Tank 56, so daß sie sich unterhalb der Oberfläche des flüssigen Heliums befindet. Das kalte Ende des Verdränger-Refrigerators 1 ist mit einem Kaltflansch 62 ausgerüstet, der mit dem Stahlungsschild 55 thermisch gekoppelt ist, so daß dieser eine Temperatur von 30 bis 100 K annimmt. Die Gasversorgung des Pulsrohr-Refrigerators 25 erfolgt aus dem kalten Ende des Arbeitsraumes 4 des Verdränger-Refrigerators 1 (vgl. Figur 2), so daß die beiden Enden eine etwa gleiche Temperatur haben. Die vom kalten Ende des Verdränger-Refrigerators 1 zum warmen Ende des Pulsrohr-Refrigerators 25 führende Gasversorgungsleitung 31 ist ein metallischer, hochflexibler Wellschlauchabschnitt und bildet damit gleichzeitig die gewünschte flexible Ankopplung 45.

Beim Ausführungsbeispiel nach Figur 4 ist ein Helium-Tank nicht vorhanden. Das kalte Ende des Pulsrohr-Refrigerators 25 steht über einem Kaltflansch 29 unmittelbar mit den Magneten 52 in thermischer Verbindung. Diese Applikation ist insbesondere dann sinnvoll, wenn das Supraleitermaterial der Magneten 52 höhere Temperaturen (5 bis 10 K) zuläßt. Auch bei dieser Ausführungsform erfolgt die Versorgung des Pulsrohr-Refrigerators 25 aus dem kalten Ende des Arbeitsraumes 4 des Verdränger-Refrigerators 1. Die aus einem Wellschlauchabschnitt bestehende Gasversorgungsleitung 31 bildet die flexible Ankopplung 45.

Beim Ausführungsbeispiel nach Figur 4 sind neben dem kalten Ende des Verdränger-Refrigerators 1 auch das warme Ende des Pulsrohr-Refrigerators 25 mit dem Strahlungsschild 55 (über die Wärmebrücke 63) thermisch gekoppelt. Die Ausbildung einer gleichen Temperatur dieser beiden Enden wird dadurch gefördert. Zu diesem Zweck steht auch der Regenerator 32 mit seinem dem Pulsrohr 26 abgewandten Ende mit der Wärmebrücke 63 in thermischer Verbindung.

Um zu verhindern, daß vom Verdränger-Refrigerator 1 ausgehende Vibrationen über den Strahlungsschild 55 auf den Pulsrohr-Refrigerator übertragen werden, ist zwischen der Wärmebrücke 63 und dem Strahlungsschild eine weitere flexible Ankopplung 64 vorgesehen. Sie umfaßt metallische, vorzugsweise aus Kupfer bestehende Bänder 65, die gut wärmeleitend mit dem Strahlungsschild 55 und einem Flansch 66 an der Wärmebrücke 63 verbunden sind.

## Patentansprüche

1. Kryostat (51) mit einer mehrstufigen Tieftemperaturkältemaschine, die aus einem Verdränger-Refrigerator (1) als erste Stufe und einem Pulsrohr-Refrigerator (25) als zweite Stufe besteht, **dadurch gekennzeichnet, dass** der Kryostat ein Gehäuse (53) und ein zu kühlendes Objekt (52, 56) aufweist, dass das zu kühlende Objekt (52, 56) mit einer Abschirmstufe (55) ausgerüstet ist, dass die Abschirmstufe (55) mit der kalten Seite des Verdränger-Refrigerators (1) und/oder mit der warmen Seite des Pulsrohr-Refrigerators thermisch gekoppelt ist, dass das zu kühlende Objekt (52, 56) mit der kalten Seite des Pulsrohr-Refrigerators (25) thermisch gekoppelt ist und dass sich zwischen dem Verdränger-Refrigerator (1) und dem Pulsrohr-Refrigerator (25) ein erstes flexibles, die Übertragung von Vibrationen verhinderndes Bauteil (45) befindet, welches Bestandteil der Gasversorgungsleitung (31) für den Pulsrohr-Refrigerator (25) ist, und als metallischer Wellenschlauchabschnitt oder ein aus Kunstoffbestehender Schlauchabschnitt ausgebildet ist.

2. Kryostat (51) nach Anspruch 1, **dadurch gekennzeichnet, dass** das zu kühlende Objekt ein mit flüssigem Helium gefüllter Tank (56) ist.

3. Kryostat (51) nach Anspruch 2, **dadurch gekennzeichnet, dass** die kalte Seite des Pulsrohr-Refrigerators (25) mit dem Helium-Nachfüllstutzen (57) des Tanks (56) thermisch gekoppelt ist.

4. Kryostat nach Anspruch 1, **dadurch gekennzeichnet, dass** das zu kühlende Objekt ein Magnet (52) aus supraleitendem Werkstoff ist.

5. Kryostat (51) nach einem der Ansprüche 1 bis 4, **dadurch gekennzeichnet, dass** sowohl die kalte Seite des Verdränger-Refrigerators als auch die warme Seite des Pulsrohr-Refrigerators (25) mit der Abschirmstufe (55) thermisch verbunden sind und dass zwischen den Verbindungsstellen an der Abschirmstufe (55) ein weiteres flexibles Bauteil (64) vorgesehen ist.

6. Kryostat (51) nach Anspruch 5, **dadurch gekennzeichnet, dass** Kupferbänder (65) das weitere flexible Bauteil (64) bilden.

7. Kryostat nach einem der vorhergehenden Ansprüche, **dadurch gekennzeichnet, dass** die Gasversorgung des Pulsrohr-Refrigerators (25) über eine Leitung (31) erfolgt, die mit einem Arbeitsgaskreislauf (23) des Verdränger-Refrigerators (1) in Verbindung steht.

8. Kryostat nach Anspruch 7, **dadurch gekennzeichnet, dass** die Gasversorgungsleitung (31) über eine erste Leitung (34) mit der Hochdruckseite und über eine zweite Leitung (35) mit der Niederdruckseite eines im Arbeitskreislauf befindlichen Kompressors (21) verbunden ist.

9. Kryostat nach Anspruch 7 oder 8, **dadurch gekennzeichnet, dass** sich zwischen Pulsrohr-Refrigerator (25) und Arbeitskreislauf (23) ein Wärmetauscher (41), vorzugsweise ein regenerativer Wärmetauscher, befindet.

10. Kryostat nach Anspruch 7, 8 oder 9, **dadurch gekennzeichnet, dass** Bestandteil der Gasversorgungsleitung (31) ein Wärmetauscher (42) ist, der mit der kalten Seite des Verdränger-Refrigerators (1) thermisch gekoppelt ist.

11. Kryostat nach Anspruch 10, **dadurch gekennzeichnet, dass** die kalte Seite des Verdränger-Refrigerators (1) über eine Wärmebrücke (43) mit dem Wärmetauscher (42) in Verbindung steht und daß diese Wärmebrücke (43) flexibel ausgebildet ist.

12. Kryostat nach Anspruch 9, **dadurch gekennzeichnet, dass** die Gasversorgungsleitung (31) an die kalte Seite des Arbeitsraumes (4) des Verdränger-Refrigerators (1) angeschlossen ist.

13. Kryostat nach einem der Ansprüche 7 bis 12, **dadurch gekennzeichnet, dass** sich in der Gasversorgungsleitung (31) ein Regenerator (32) befindet und daß die warme Seite des Pulsrohres (26) und das dem Pulsrohr (26) abgewandte Ende des Regenerators (32) thermisch miteinander gekoppelt sind.

## Claims

1. Cryostat (51) with a multistage low-temperature refrigeration machine comprising a displacer refrigerator (1) as first stage and a pulse tube refrigerator (25) as second stage, **characterised in that** the cryostat comprises a housing (53) and an object (52, 56) to be cooled, the object (52, 56) to be cooled is provided with a screening stage (55), the screening stage (55) is thermally coupled to the cold side of the displacer refrigerator (1) and/or to the warm side of the pulse tube refrigerator, the object (52, 56) to be cooled is thermally coupled to the cold side of the pulse tube refrigerator (25), and between the displacer refrigerator (1) and the pulse tube refrigerator (25) is located a first flexible structural part (45) preventing the transmission of vibrations, which structural part is a constituent of the gas supply line (31) for the pulse tube refrigerator (25) and is formed as a metal corrugated hose section or a plastics hose section.

2. Cryostat (51) according to claim 1, **characterised in that** the object to be cooled is a tank (56) filled with liquid helium.

3. Cryostat (51) according to claim 2, **characterised in that** the cold side of the pulse tube refrigerator (25) is thermally coupled to the helium filling pipe (57) of the tank (56).

4. Cryostat according to claim 1, **characterised in that** the object to be cooled is a magnet (52) of a superconducting material.

5. Cryostat (51) according to one of claims 1 to 4, **characterised in that** both the cold side of the displacer refrigerator as well as the warm side of the pulse tube refrigerator (25) are thermally connected to the screening stage (55) and a further flexible structural part (64) is provided between the connection points to the screening stage (55).

6. Cryostat (51) according to claim 5, **characterised in that** copper strips (65) form the further flexible structural part (64).

7. Cryostat according to one of the preceding claims, **characterised in that** the gas supply for the pulse tube refrigerator (25) is provided by a line (31) that communicates with a working gas circuit (23) of the displacer refrigerator (1).

8. Cryostat according to claim 7, **characterised in that** the gas supply line (31) is connected via a first line (34) to the high pressure side and via a second line (35) to the low pressure side of a compressor (21) incorporated in the working cycle.

9. Cryostat according to claim 7 or 8, **characterised in that** a heat exchanger (41), preferably a regenerative heat exchanger, is located between the pulse tube refrigerator (25) and the working circuit (23).

10. Cryostat according to claim 7, 8 or 9, **characterised in that** a heat exchanger (42) that is thermally coupled to the cold side of the displacer refrigerator (1) is a constituent of the gas supply line (31).

11. Cryostat according to claim 10, **characterised in that** the cold side of the displacer refrigerator (1) communicates with the heat exchanger (42) via a thermal bridge (43) and this thermal bridge (43) is designed to be flexible.

12. Cryostat according to claim 9, **characterised in that** the gas supply line (31) is connected to the cold side of the working space (4) of the displacer refrigerator (1).

13. Cryostat according to one of claims 7 to 12, **characterised in that** a regenerator (32) is included in the gas supply line (31) and the warm side of the pulse tube (26) and the end of the regenerator (32) remote from the pulse tube (26) are thermally coupled to one another.

## Revendications

1. Cryostat (51) comportant une machine frigorifique à basse température à plusieurs étages, qui est constitué par un réfrigérateur volumétrique (1) en tant que premier étage et un réfrigérateur à tube pulsatoire (21) en tant que second étage, **caractérisé en ce que** le cryostat comporte un boîtier (53) et un objet à refroidir (52,56), que l'objet à refroidir (52,56) est pourvu d'un étage de protection (55), que la partie de protection (55) est couplée thermiquement au côté froid du réfrigérateur volumétrique (1) et/ou au côté chaud du réfrigérateur à tube pulsatoire, que l'objet à refroidir (52,56) est couplé thermiquement au côté froid du réfrigérateur à tube pulsatoire (25) et qu'un premier composant flexible (45), qui empêche la transmission de vibrations, est disposé entre le réfrigérateur volumétrique (1) et le réfrigérateur à tube pulsatoire, le composant faisant partie de la canalisation d'alimentation en gaz (31) pour le réfrigérateur à tube pulsatoire (25) et étant agencé sous la forme d'un morceau de tuyau métallique ondulé ou d'un morceau de tuyau réalisé en matière plastique.

2. Cryostat (51) selon la revendication 1, **caractérisé en ce que** l'objet à refroidir est un récipient (56) rempli d'hélium liquide.

3. Cryostat (51) selon la revendication 2, **caractérisé en ce que** le côté froid du réfrigérateur à tube pulsatoire (25) est couplé thermiquement à la tubulure (57) du récipient (56) servant à parfaire le remplissage en hélium.

4. Cryostat (51) selon la revendication 1, **caractérisé en ce que** l'objet à refroidir est un aimant formé d'un matériau supraconducteur.

5. Cryostat (51) selon l'une des revendications 1 à 4, **caractérisé en ce qu'**aussi bien le côté froid du réfrigérateur volumétrique que le côté chaud du réfrigérateur à tube pulsatoire (25) sont reliés thermiquement à l'étage de protection (55) et qu'un autre composant flexible (64) est prévu entre les points de liaison sur l'étage de protection (55).

6. Cryostat (51) selon la revendication 5, **caractérisé en ce que** des bandes de cuivre (65) forment l'autre composant flexible (64).

7. Cryostat selon l'une quelconque des revendications précédentes, **caractérisé en ce que** l'alimentation en gaz du réfrigérateur à tube pulsatoire (25) s'effectue par l'intermédiaire d'une canalisation (31) qui est reliée au circuit de gaz de travail (23) du réfrigérateur volumétrique (1).

8. Cryostat selon la revendication 7, **caractérisé en ce que** la canalisation d'alimentation en gaz (31) est reliée par l'intermédiaire d'une première canalisation (34) au côté haute pression et par l'intermédiaire d'une seconde canalisation (35) au côté basse pression d'un compresseur (21) situé dans le circuit de travail.

9. Cryostat selon la revendication 7 ou 8, **caractérisé en ce qu'**un échangeur de chaleur (41), de préférence un échangeur de chaleur régénératif, est situé entre le réfrigérateur pulsatoire (25) et le circuit de travail (23).

10. Cryostat selon la revendication 7, 8 ou 9, **caractérisé en ce que** le composant de la canalisation d'alimentation en gaz (31) est un échangeur de chaleur (42), qui est couplé thermiquement au côté froid du réfrigérateur volumétrique (1).

11. Cryostat selon la revendication 10, **caractérisé en ce que** le côté froid du réfrigérateur volumétrique (1) est relié par l'intermédiaire d'un pont de transfert de chaleur (43) à l'échangeur de chaleur (42) et que ce pont de transfert de chaleur (43) est agencé de manière à être flexible.

12. Cryostat selon la revendication 9, **caractérisé en ce que** la canalisation d'alimentation en gaz (31) est raccordée au côté froid de la chambre de travail (4) du réfrigérateur volumétrique (1).

13. Cryostat selon l'une des revendications 7 à 12, **caractérisé en ce qu'**un régénérateur (32) est disposé dans la canalisation d'alimentation en gaz (31) et que le côté chaud du tube pulsatoire (26) et l'extrémité, tournée vers le tube pulsatoire (26) du régénérateur (32) sont couplés thermiquement entre eux.
